# EUROPÄISCHE PATENTANMELDUNG

(11) **EP 0 474 995 A2**
(43) Veröffentlichungstag der Anmeldung: **18.03.1992**
(21) Anmeldenummer: 91110719.1
(22) Anmeldetag: 28.06.1991
(51) Int. Cl.: B30B 1/18

(54) **Spindelpresse**

(30) Priorität: 12.09.1990 DE 4028886
(71) Anmelder: Bêché & Grohs GmbH, D-42499 Hückeswagen (DE)
(72) Erfinder: Claasen, Karl Hermann, W-4130 Moers 2 (DE)
(74) Vertreter: Müller, Enno, Dipl.-Ing.

(57) **Zusammenfassung**

Die Erfindung betrifft eine Spindelpresse (1) mit einem Pressengestell (8), einem durch eine Spindel (3) betätigbaren Stößel (2), einer Einrichtung (Hydraulikzylinder (4)) zur Zurückbewegung des Stößels (2) und einem oberen, mit der Spindel (3) zusammenwirkenden Spurlager (9). Während des Umformvorganges entsteht eine Reaktionskraft in dem Pressengestell, da die Spindel mit einer Druckkraft belastet wird und nach oben auszuweichen sucht. Hierzu ist in dem Pressengestellt ein obere, oberhalb der Spindelmutter angeordnetes Spurlager vorgesehen. Dieses Spurlager hindert die Spindel an einem Ausweichen nach oben während der Umformbelastung. Um die Spindelpresse gegen ein Überschreiten der Nennkraft unempfindlicher zu gestalten bzw. eine solche Überschreitung möglichst auszuschließen schlägt die Erfindung vor, daß das Spurlager (9) gegenüber dem Pressengestell (8) durch ein Hydraulikvolumen (10) abgestützt ist.

## Beschreibung

Die Erfindung betrifft eine Spindelpresse mit einem Pressengestell, einem durch eine Spindel betätigbaren Stößel, einer Einrichtung zur Zurückbewegung des Stößels und einem oberen, mit der Spindel zusammenwirkenden Spurlager.

Derartige Spindelpressen sind bereits in verschiedenen Ausgestaltungen bekanntgeworden. Es wird hierzu auf die früheren Anmeldungen der Anmelderin wie beispielsweise P 39 15 859, P 40 20 465, P 39 35 787 und P 39 15 860 verwiesen.

Zur Betätigung der Spindelpresse wird ein ständig umlaufendes Schwungrad mit der Spindel gekuppelt. Die sich dann drehende Spindel bewegt über eine zwischengeschaltete Spindelmutter den Stößel nach unten. Die Kupplung wird maximal bis zum Erreichen der Nennkraft aufrechterhalten und sodann gelöst. Während des Umformvorganges entsteht eine Reaktionskraft in dem Pressengestell, da die Spindel mit einer Druckkraft belastet wird und nach oben auszuweichen sucht. Hierzu ist in dem Pressengestell ein oberes, oberhalb der Spindelmutter angeordnetes Spurlager vorgesehen. Dieses Spurlager hindert die Spindel an einem Ausweichen nach oben während der Umformbelastung.

Insbesondere bei einem Überschreiten der Nennkraft der Presse steigt die Reaktionskraft am oberen Spurlager der Spindel stark an. Wenn auch Vorkehrungen getroffen sind, die Kupplung bei Erreichen der Nennkraft der Presse zu lösen, so tritt dies doch in der Praxis nicht immer mit der gewünschten Präzision ein. Es kann zu einem weiteren Abbremsen des Schwungsrades und/oder zu einem Schleifen der Kupplung kommen. Hierbei wird die Nennkraft der Presse überschritten, in der Praxis können Werte bis zum 2,5fachen der Nennkraft auftreten. Andererseits können derart hohe Kräfte aber nicht planmäßig ausgenutzt werden, da eben die Presse insgesamt nur auf die Nennkraft ausgelegt ist. Problematisch ist ein solches Überschreiten der Nennkraft, insbesondere auch bei sogenannten Prellschlägen. Ein oftmaliges Überschreiten der Nennkraft ohne rechtzeitiges Lösen der Kupplung führt zu einem starken Verschleiß, insbesondere auch in der Kupplung aber auch etwa an dem Spurlager und der Spindel. Es besteht sogar die Gefahr von Brüchen an der Spindel, der Spindelmutter und dem Gestell.

Ausgehend von dem vorbeschriebenen Stand der Technik stellt sich der Erfindung die Aufgabe, eine Spindelpresse der eingangs angegebenen Art anzugeben, die gegen Überschreitungen der Nennkraft unempfindlicher ist bzw. bei welcher Überschreitungen der Nennkraft praktisch ausgeschlossen sind.

Diese Aufgabe ist zunächst bei der im Anspruch 1 angegebenen Erfindung gelöst. Hierbei ist darauf abgestellt, daß das Spurlager gegenüber dem Pressengestell durch ein Hydraulikvolumen, das auch geringfügig vorgespannt sein kann, abgestützt ist. Das Hydraulikvolumen ist geeigneterweise so klein gehalten, daß bei einer normalen betrieblichen Beanspruchung nur eine sehr geringe Vertikalbewegung infolge der Kompressibilität der Hydraulikflüssigkeit eintritt. Nach Überschreiten einer Maximalkraft der Presse ist jedoch vorgesehen, daß das Spurlager vertikal nach oben ausweichen kann. Hierzu ist das oberhalb des Spurlagers befindliche Hydraulikvolumen mit einem druckeinstellbaren Entlastungsventil verbunden.

Bei Überschreiten des voreingestellten Druckes wird Hydraulikflüssigkeit abgespritzt und das Spurlager kann nach oben ausweichen. Die Druckvorspannung in dem Hydraulikvolumen wird allerdings vergleichsweise gering gehalten, beispielsweise im Bereich von 5 bis 10 bar. Sie dient lediglich der sicheren Volumenfüllung. Das Entlastungsventil kann in diesem Fall beispielsweise auf 400 bar eingestellt sein. Bei einem Überschreiten der Maximalkraft der Presse kann der Druck in dem Hydraulikvolumen also bis auf 400 bar ansteigen, dann wird aus dem Hydraulikvolumen Hydraulikflüssigkeit abgespritzt. Der Druck in dem Hydraulikvolumen übersteigt entsprechend den festgesetzten Druck, also beispielsweise 400 bar, nicht. Durch das Abspritzen von Hydraulikflüssigkeit verringert sich das Hydraulikvolumen aber relativ stark. Dies kann dazu ausgenutzt werden, daß das Spurlager sich entsprechend -vertikal nach oben- bewegen kann. In der Praxis kann die Bewegung des Spurlagers und damit die zulässige Bewegung der Spindel in einem solchen Fall beispielsweise 5-10 mm betragen. Eine weitere bevorzugte Ausgestaltung der Erfindung schlägt vor, daß durch die zugelassene Vertikalbewegung des Spurlagers bzw. der Spindel die Kupplung zwischen Spindel und Schwungrad auslösbar ist. Diese Vertikalbewegung, die mit Erreichen der Nennkraft eintritt wird also gleichzeitig dazu genutzt, die Kupplung der Spindel mit dem Schwungrad zu lösen. Hierdurch kann sichergestellt werden, daß keine wesentliche Überschreitung der Nennkraft eintritt. Der Maßnahme, die Kupplung durch eine -zugelassene- Vertikalbewegung der Spindel bei einem Umformvorgang mit Überschreiten der Maximalkraft der Spindelpresse zu lösen, kommt auch alleinstehende Bedeutung zu, also ohne die Maßnahme, ein Hydraulikvolumen dem Spurlager zugeordnet vorzusehen. Beispielsweise kann eine vertikale Beweglichkeit des Spurlagers zu diesem Zweck auch durch eine Abfederung mit einer mechanischen Feder realisiert sein. Grundsätzlich kann die Bewegung der Spindel auf verschiedene Weise erfaßt werden, um hierdurch ausgelöst die Kupplung zwischen der Spindel und dem Schwungrad zu lösen. Bevorzugt ist in diesem Zusammenhang, daß an einem Stirnende der Spindel und mit dieser verbunden ein Betätigungsnocken angeordnet ist. Dieser Betätigungsnokken kann einen Schalter auslösen, gegen welchen er bei Bewegung der Spindel fährt. Weiter bevorzugt fährt der Schalter gegen ein Hydraulikventil. Bei hydraulischer Betätigung der Kupplung kann dieses Ventil so geschaltet sein, daß es sogleich den Druckraum der Kupplungsbetätigung freischaltet, so daß also der Druck abfällt und Hydraulikflüssigkeit aus dem Druckraum beispielsweise ausfließt. Andererseits kann auch ein Schalter oder eine Schaltungsauslösung mit der Bewegung des Spurlagers verbunden sein. Zur Anpassung der Spindelpresse an das vorbeschriebene Konzept ist des weiteren noch vorgesehen, daß die Spindel in ihrem oberen Bereich relativ zu einer Kupplungsscheibe längsbeweglich ist. Eine Nabe, welche die Kupplungsscheibe abstützt, ist deshalb beispielsweise mit einem Gegenanschlag zum oberen Bereich des Pressengestells vorgesehen.

Nachstehend ist die Erfindung des weiteren im einzelnen anhand der beigefügten Zeichnungen, die jedoch lediglich ein Ausführungsbeispiel darstellt, erläutert. Hierbei zeigt:
- Fig. 1: Eine Vorderansicht, teilweise geschnitten, einer Spindelpresse im unbetätigten Zustand;
- Fig. 2: eine Darstellung gemäß Figur 1, im betätigten Zustand;
- Fig. 3: eine Einzeldarstellung des Spurlagerbereiches;
- Fig. 4: eine schematische Einzeldarstellung des stirnseitigen Bereiches der Spindel.

Dargestellt und beschrieben ist eine Spindelpresse 1 mit einem Stößel 2, der mittels einer Spindel 3 zur Durchführung eines Umformvorganges bewegbar ist. Der heruntergefahrene Stößel 2 (vergleiche Figur 2) ist mittels Hydraulikzylinder 4 wieder in seine Ausgangslage zurückbewegbar. Die Spindel 3 ist über eine Kupplung 6 mit dem Schwungrad 7 koppelbar. Bei der dargestellten Ausführungsform wird die Kraft bzw. Energie zur Bewegung des Stößels 2 beim Umformvorgang aus dem Schwungrad 7 geholt.

Die Spindel 3 ist in einer Spindelmutter 5 gelagert, die in dem Stößel 2 aufgenommen ist. Des weiteren ist die Spindel 3 mittels eines Spurlagers 9 gelagert. Die Spindel 3 mit der Spindelmutter 5 sowie der Stößel 2 sind insgesamt in einem Pressengestell 8 aufgenommen.

Das Schwungrad 7 läuft jeweils in der gleichen Drehrichtung um. Nach bzw. kurz vor Beendigung des Arbeitshubes wird die Kupplung 6 zwischen dem Schwungrad 7 und der Spindel 3 gelöst und die Aufwärtsbewegung des Stößels 3 mittels der erwähnten hydraulischen Rückhubeinrichtung (Hydraulikzylinder 4) durchgeführt.

Oberhalb des Spurlagers 9 (vergleiche hierzu auch Figur 3) ist ein Raum für ein Hydraulikvolumen 10 ausgebildet. Dieses Hydraulikvolumen kann auch als Hydraulikkissen bezeichnet werden. Die Ausgestaltung ist so getroffen, daß das Spurlager 9 bei Fehlen bzw. Nachlassen des Hydraulikvolumens 10 in den Raum des Hydraulikvolumens 10 ausweichen kann. Das Hydraulikvolumen 10 wird durch eine Zuleitung 11 gespeist. Über das Entlastungsventil 13 kann Hydraulikflüssigkeit aus dem Hydraulikvolumen 10 abgegeben bzw. abgespritzt werden. Das Entlastungsventil 13 ist hierzu auf einen bestimmten Druck einstellbar. Bei einer 1000 t-Presse wird dieser Druck beispielsweise auf 400 bar eingestellt. Im allgemeinen wird der Druck so eingestellt, daß bis um ein weniges oberhalb des Druckes in dem Hydraulikvolumen, welcher dem Erreichen der maximalen Pressenkraft bei einer gegebenen Spindelpresse entspricht, kein Abspritzen stattfindet. Zwar wird durch die Belastung bis zu diesem Druck das Hydraulikvolumen geringfügig komprimiert, wodurch sich auch das Spurlager nach oben bewegt. Diese Bewegung, vor Abspritzen von Hydraulikflüssigkeit ist allerdings sehr gering und bewegt sich nur im Bereich von wenigen Zehntel Millimetern.

Bei Überschreiten des an dem Entlastungsventil 13 eingestellten Druckes kann durch dieses Ventil Hydraulikflüssigkeit, praktisch plötzlich, entweichen. Die Hydraulikflüssigkeit wird abgespritzt. Hierdurch kann das Spurlager 9 vertikal nach oben in den Raum des Hydraulikvolumens 10 ausweichen. Ein praxisnaher Wert für die Bewegung, die das Spurlager 9 beispielsweise hierbei vollziehen kann, bewegt sich im Bereich von 5 bis 10 mm bei dem angeführten Beispiel einer 1000 t-Spindelpresse.

In der Zuleitung 11 steht zweckmäßigerweise ständig Hydraulikflüssigkeit mit ausreichendem Druck an. Sobald ein Überlastungsvorgang beendet ist bzw., wie weiter unten noch im einzelnen erläutert, die Kupplung gelöst ist und entsprechend eine Entspannung eintritt, wird das Hydraulikvolumen 10 wieder nachgefüllt, bis das Ausgangsvolumen wieder erreicht ist.

Die Bewegung der Spindel wird beim Ausführungsbeispiel weiter dazu ausgenutzt, die Kupplung zwischen dem Schwungrad und der Spindel zu lösen. Im einzelnen ist dies -wenn auch schematisch- in Figur 4 dargestellt.

Auf der oberen Stirnseite 14 der Spindel 3 ist ein Betätigungsnocken 15 angeordnet. Dieser Betätigungsnocken 15 wirkt bei einer Bewegung der Spindel 3 mit dem Hydraulikventil 16 zusammen. Bei der Darstellung in Figur 4 ist die Hydraulikleitung 17, die von dem Kupplungszylinder (im einzelnen nicht dargestellt) 18 kommt (vergleiche beispielsweise Figuren 1 und 2) geschlossen. Bei Betätigung des Ventiles 16, bzw. genauer dessen Schaltnocken 18 wird das Hydraulikventil umgeschaltet auf Durchgang. Die Druckräume der Hydraulikzylinder 18 der Kupplung 6 werden damit schlagartig entlastet, so daß auch die Kupplung schlagartig abfällt.

Die Konstruktion im oberen Bereich der Spindel 3 ist im einzelnen so angepaßt, daß eine Vertikalbewegung der Spindel 3 ohne eine Beeinträchtigung der Spindelpresse im übrigen möglich ist. Die Spindel 3 ist bezüglich der Kupplungsscheibe 19 vertikal beweglich vorgesehen. Die Kupplungsscheibe 19 ist durch eine obere Nabe 20 als Gegenanschlag abgestützt, so daß es die Bewegung der Spindel 3, wenn diese auftritt in vertikaler Richtung, nicht mitvollzieht.

Die in der vorstehenden Beschreibung, der Zeichnung und den Ansprüchen offenbarten Merkmale der Erfindung können sowohl einzeln als auch in beliebiger Kombination für die Verwirklichung der Erfindung von Bedeutung sein. Alle offenbarten Merkmale sind erfindungswesentlich. In die Offenbarung der Anmeldung wird hiermit auch der Offenbarungsinhalt der zugehörigen/beigefügten Prioritätsunterlagen (Abschrift der Voranmeldung) vollinhaltlich mit einbezogen.

## Patentansprüche

1. Spindelpresse (1) mit einem Pressengestell (8), einem durch eine Spindel (3) betätigbaren Stößel (2), einer Einrichtung (Hydraulikzylinder (4)) zur Zurückbewegung des Stößels (2) und einem oberen, mit der Spindel (3) zusammenwirkenden Spurlager (9), dadurch gekennzeichnet, daß das Spurlager (9) gegenüber dem Pressengestell (8) durch ein Hydraulikvolumen (10) abgestützt ist.

2. Spindelpresse insbesondere nach Anspruch 1, dadurch gekennzeichnet, daß das Hydraulikvolumen (10) mit einem druckeinstellbaren Entlastungsventil (13) verbunden ist, zur Abgabe von Hydraulikflüssigkeit bei Erreichen eines bestimmten Druckes.

3. Spindelpresse insbesondere nach einem oder mehreren der vorhergehenden Ansprüche, dadurch gekennzeichnet, daß durch eine Abgabe von Hydraulikflüssigkeit aus dem Hydraulikvolumen (10) das Spurlager (9) entgegen der Belastung vertikal bewegbar ist.

4. Spindelpresse (1) insbesondere nach einem oder mehreren der vorhergehenden Ansprüche, mit einem Pressengestell (8), einem durch eine Spindel (3) betätigbaren Stößel (2), einer Einrichtung (Hydraulikzylinder (4)) zur Zurückbewegung des Stößels (2) und einem oberen, mit der Spindel (3) zusammenwirkenden Spurlager (9), dadurch gekennzeichnet, daß durch eine Vertikalbewegung des Spurlagers (9) bzw. der Spindel (3) bei Belastung eine Kupplung (6) zwischen der Spindel (3) und dem Schwungrad (7) auslösbar ist.

5. Spindelpresse insbesondere nach einem oder mehreren der vorhergehenden Ansprüche, dadurch gekennzeichnet, daß bei Ausnutzung der Vertikalbewegung der Spindel (3) zur Kupplungsauslösung im Bereich eines Stirnendes (14) der Spindel (3) und mit dieser verbunden ein Betätigungsnocken (15) angeordnet ist.

6. Spindelpresse insbesondere nach einem oder mehreren der vorhergehenden Ansprüche, dadurch gekennzeichnet, daß durch den Betätigungsnocken (15) ein Hydraulikventil (16) der Kupplung (6) schaltbar ist.
